# DEMANDE DE BREVET EUROPEEN

(11) **EP 1 184 498 A1**
(43) Date de publication de la demande: **06.03.2002**
(21) Numéro de dépôt: 00810786.4
(22) Date de dépôt: 01.09.2000
(51) Int. Cl.: D04B 7/04

(54) **Métier à tricoter rectiligne**

(71) Demandeur: Spielmann, Anton Percy, 1245 Collonge Bellerive (CH); Spielmann, William Steven, 1245 Collonge Bellerive (CH)
(72) Inventeur: Spielmann, Anton Percy, 1245 Collonge Bellerive (CH)
(74) Mandataire: Savoye, Jean-Paul

(57) **Abrégé**

Ce métier à tricoter rectiligne comporte deux fontures parallèles (1, 2) dont les inclinaisons par rapport au plan vertical sont choisies pour que leurs aiguilles (3) ne se croisent pas pendant leur course normale de tricotage, pour permettre la confection d'un tricot tubulaire sans couture. Les aiguilles (3) des deux fontures (1, 2) sont situées face à face deux à deux et le pas séparant deux aiguilles (1) adjacentes d'une même fonture (1, 2) est égal à la distance séparant deux aiguilles (3) face à face des deux fontures (1, 2) en position d'abattage desdites aiguilles (3).

## Description

La présente invention se rapporte à un métier à tricoter rectiligne à deux fontures parallèles dont les inclinaisons dans le plan vertical sont choisies pour que leurs aiguilles ne se croisent pas pendant leur course normale de tricotage, pour permettre la confection d'un tricot tubulaire sans couture.

On a déjà proposé dans le EP 0552588 une machine à tricoter rectiligne à deux fontures rectilignes parallèles pour réaliser des tricots sans couture. Le problème que l'on rencontre avec une telle machine réside dans le fait que des rainures apparaissent dans le tricot correspondant au passage du fil à tricoter d'une fonture à l'autre. Pour réaliser un tricot tubulaire sur une telle machine, les aiguilles des deux fontures ne doivent normalement pas se croiser, sauf lorsque l'on doit réunir les deux parties tubulaires avant et arrière, en particulier lors du tricotage de l'entrejambe dans le cas d'un collant ou d'un pantalon notamment. De ce fait, les aiguilles d'une fonture sont décalées par rapport aux aiguilles de l'autre fonture pour permettre leur croisement au moment de la réunion des deux nappes de tricot.

Compte tenu notamment de cette disposition décalée des aiguilles des deux nappes, la longueur de fil entre deux aiguilles adjacentes d'une même fonture est sensiblement plus courte que celle entre deux aiguilles des deux fontures, lors du passage du fil à tricoter d'une fonture à l'autre, d'où la production d'une maille plus longue faisant apparaître une rainure longitudinale le long du tricot tubulaire, étant donné que toutes les mailles plus longues sont alignées verticalement ou longitudinalement le long du tricot tubulaire.

Le but de la présente invention est d'apporter une solution permettant de remédier, au moins partiellement, au défaut constaté.

A cet effet, la présente invention a pour objet un métier à tricoter rectiligne à deux fontures parallèles selon la revendication 1.

L'intérêt de la solution proposée réside dans le fait qu'elle est simple à réaliser et à mettre en oeuvre, puisqu'elle entraîne relativement peu de modifications de la machine et les modifications nécessaires ont recours à des moyens connus de l'homme de l'art.

L'invention part du principe que le défaut constaté ne peut être éliminé, ou au moins fortement atténué, que si la distance séparant les aiguilles voisines des deux fontures est la même que celle qui sépare deux aiguilles adjacentes de chaque fonture. En effet grâce à cette disposition, les mailles formées entre deux aiguilles adjacentes d'une même fonture ont la même longueur que les mailles formées pour réunir les deux nappes parallèles tricotées par chaque fonture, en faisant passer le fil d'une aiguille d'une fonture à l'aiguille voisine de l'autre fonture.

Pour obtenir ce résultat, il est généralement nécessaire de réduire l'écartement entre les deux fontures, ce qui peut poser certains problèmes de chevauchement des platines de décrochage en raison du rapprochement des fontures.

Divers solutions à ce problème qui peut se poser sont proposées dans le cadre de cette invention.

Bien que l'écartement entre les aiguilles des extrémités des nappes de tricots adjacentes soit égal au pas des aiguilles des deux fontures, un défaut peut encore subsister en raison des différences de tension qui peuvent se produire dans le fil. Une solution à ce problème est également proposée.

Enfin, les aiguilles des deux fontures se trouvant vis-à-vis les unes des autres, il est nécessaire de trouver une solution pour réunir les deux nappes de tricot pour tricoter l'entrejambe notamment.

Le dessin annexé illustre, schématiquement et à titre d'exemple, une forme d'exécution et des variantes du métier à tricoter objet de la présente invention.
La figure 1 est une vue partielle de dessus du métier à tricoter;
la figure 2 est une vue en coupe selon II-II de la figure 1;
la figure 3 est une vue de dessus d'une variante de la figure 1;
la figure 4 est une vue en coupe selon IV-IV de la figure 3;
les figures 5a, 5b, 5c sont respectivement une vue d'une rangée de mailles d'un tricot selon l'état de la technique et une rangée de mailles montrant deux étapes du tricot obtenu à l'aide du métier selon l'invention;
la figure 6 illustre une vue du double chemin de cames avec les aiguilles respectives travaillant avec les chemins de cames respectifs.

Les figures 1 et 2 illustrent un métier à tricoter comportant deux fontures rectilignes parallèles 1, 2 chacune munie d'une pluralité d'aiguilles à tricoter 3. Chaque aiguille d'une fonture 1 est disposée vis à vis d'une aiguille de l'autre fonture 2. L'écartement entre les fontures 1 et 2 est choisi pour que l'espace d1 séparant deux aiguilles 3 disposées vis à vis l'une de l'autre correspondent pratiquement au pas d2 séparant deux aiguilles adjacentes d'une des fontures 1, 2.

Ce métier comporte encore des platines de décrochage 4 et 5 disposées entre deux aiguilles de tricotage 3 sur trois, les platines 4 d'une fonture 1 étant décalées par rapport aux platines 5 de l'autre fonture 2, de sorte que chaque platine 4 de la fonture 1 se trouve en face d'un espace libre 6 de l'autre fonture 2 et chaque platine de la fonture 2 se trouve en face d'un espace libre 7 de la fonture 1. Grâce à cette disposition, les platines de décrochage 4 et 5 peuvent se déplacer librement. Chaque maille est retenue par une platine 4, 5 située d'un seul côté de l'aiguille de tricotage 3 qui tricote cette maille.

Comme on peut le voir de la figure 2, les tiges 3a des aiguilles 3 sont de préférence reliées à leurs extrémités 3b par un double coude 3c, permettant d'augmenter l'écartement entre les tiges 3a et de renforcer ainsi les fontures 1, 2.

Les inclinaisons entre les aiguilles 3 sont telles que lors du tricotage normal, les aiguilles ne se croisent pas et tricotent ainsi deux rangées de mailles indépendantes, le fil passant d'une fonture 1 à l'autre 2 et vice versa à des endroits choisis pour relier les deux nappes tricotées et former un tricot tubulaire, comme décrit par exemple dans le EP 00810150.3 du même titulaire auquel on pourra se référer pour plus de détail, ou encore dans le EP 0552588 susmentionné. En augmentant la course des aiguilles 3, on peut réunir les deux nappes de tricot pour tricoter l'entrejambe d'un collant ou d'un pantalon.

Etant donné que l'espace séparant les deux aiguilles 3 qui se font face des deux fontures 1, 2, à l'endroit où le fil à tricoter passe d'une fonture à l'autre, est égal au pas séparant deux aiguilles adjacentes 3 d'une même fonture, les longueurs de fil à tricoter sont égales de sorte que les mailles sont régulières même lors du passage d'une fonture à l'autre.

La variante illustrée par les figures 3 et 4 diffère des figures 1 et 2 par le fait que les platines de décrochage 4', 5' des deux fontures sont ici les unes en face des autres. Toutefois, comme l'écartement entre les fontures 1 et 2 fait que si il s'agissait de platines normales elles se télescoperaient en position de décrochage, les platines 4', 5' de la figure 4 sont conformées pour ne pas se rencontrer, leurs parties actives 4'a, 5'a étant décalées verticalement l'une par rapport à l'autre pour se situer l'une au-dessous de l'autre en position de décrochage des aiguilles 3. Cette variante permet donc de conserver la disposition habituelle des platines de décrochage, c'est-à-dire une platine entre chaque aiguille.

La figure 5a montre une rangée de boucles de fil destinées à former une rangée de mailles, la moitié gauche de cette figure correspond aux mailles tricotées sur une fonture et la moitié droite, aux mailles tricotées sur l'autre fonture. Ces boucles sont régulières, toutes de même longueur, mais on constate que deux boucles 10 et 11 sont séparées par un espace 12 plus grand que les autres boucles. Ce plus grand écartement provient d'une plus grande longueur de fil à tricoter entre deux aiguilles 3 adjacentes des deux fontures 1, 2.

Même en ayant le même écartement entre les aiguilles 3 adjacentes des deux fontures 1, 2 qu'entre les aiguilles 3 adjacentes d'une même fonture, selon l'invention, il est possible que la tension du fil diminue en passant d'une fonture à l'autre, d'où la présence de l'irrégularité représentée par la figure 5a. Pour supprimer complètement ce défaut, il est proposé, soit à titre complémentaire à la caractéristique principale de l'invention, soit à titre principal, soit encore en combinaison avec un écartement réduit entre les aiguilles des fontures parallèles et de la mesure que nous allons maintenant décrire, de munir ces fontures d'un chemin de came supplémentaire B, parallèle au chemin principal A.

Le chemin de came A comporte des cames de montée 14 et de descente 13 et est destiné à travailler avec des aiguilles 3 munies d'un talon 3a. Le chemin de came B comporte des cames de montée 14' et de descente 13' qui sont agencées pour tirer une boucle de fil 11 plus courte que les autres boucles, comme illustré par la figure 5b. Ensuite une came supplémentaire 16 (figure 6) tire sur la boucle 11 pour l'amener à la même longueur que les autres boucles. Cette came 16 ne se trouve pas dans la même chute que les cames 13' 14' qui ont formé la boucle 11 mais dans la chute suivante et dans cette chute suivante, elle est la première came qui agit sur le talon 3'a de l'aiguille 3' . En tirant sur cette boucle 11 plus courte, l'aiguille 3' (figure 6) dont le talon 3'a est en prise avec le chemin de came B prend la longueur supplémentaire de fil dans l'espace 12 plus grand séparant les boucles 10 et 11, réduisant ainsi l'espace entre ces boucles pour ménager un espace 15 (figure 5c) égal aux espaces entre les autres boucles.

Comme on l'a mentionné précédemment, il est nécessaire de trouver une solution pour réunir les deux nappes de tricot lors du tricotage de l'entrejambe notamment, les aiguilles 3 des deux fontures 1 et 2 situées en face l'une de l'autre ne pouvant pas se croiser. Il est possible d'utiliser des solutions connues. L'une d'elles consiste à sélectionner une aiguille 3 sur deux sur chaque fonture en décalant les aiguilles sélectionner entre les deux fontures. Une autre solution consiste à déplacer longitudinalement par exemple la fonture 1 de la valeur d'un demi pas séparant deux aiguilles par rapport à l'autre fonture 2. L'une ou l'autre de ces solution permet d'augmenter la course des aiguilles 3 et de permettre leur croisement. Ces solutions existent dans d'autres applications et sont connues de l'homme de l'art, de sorte qu'il n'est pas nécessaire de les décrire en détail ici.

## Revendications

1. Métier à tricoter rectiligne à deux fontures parallèles (1, 2) dont les inclinaisons par rapport au plan vertical sont choisies pour que leurs aiguilles (3) ne se croisent pas pendant leur course normale de tricotage, pour permettre la confection d'un tricot tubulaire sans couture, **caractérisé en ce que** les aiguilles (3) des deux fontures (1, 2) sont situées face à face deux à deux et que le pas séparant deux aiguilles (1) adjacentes d'une même fonture (1, 2) est égal à la distance séparant deux aiguilles (3) face à face des deux fontures (1, 2) en position d'abattage desdites aiguilles (3).

2. Métier à tricoter selon la revendication 1, **caractérisé en ce que** des platines de décrochage (4, 5) sont disposées dans un espace sur deux séparant les aiguilles (3) de chaque fonture (1, 2) et **en ce que** les platines (5) d'une fonture (1, 2) sont situées en face des espaces vides (6, 7) de l'autre fonture.

3. Métier à tricoter selon la revendication 1, **caractérisé en ce que** les platines de décrochage (4', 5') des deux fontures (1, 2) se font face et qu'elles présentent des formes complémentaires permettant leur chevauchement dans leurs positions les plus rapprochées l'une de l'autre.

4. Métier à tricoter selon l'une des revendications précédentes, **caractérisé en ce que** les talons respectifs (3a, 3'a) des aiguilles (3, 3') de chaque fonture (1, 2) sont disposés alternativement à deux hauteurs différentes et travaillent avec deux chemins de cames différents (A, B) dont chacun est conformé pour tricoter une longueur de maille différente.

5. Métier à tricoter selon la revendication 4, **caractérisé en ce que** l'un des chemins de came (B) comporte une came de descente (13') pour former une maille (11) plus courte et une seconde came de descente (16) située dans la chute suivant avant la came de montée (14') de cette chute suivante.

6. Métier à tricoter selon l'une des revendications précédentes, **caractérisé en ce qu'**une première série comprenant une aiguille sur deux est sélectionnée pour tricoter une série de mailles réunissant les mailles des deux fontures, puis une seconde série comprenant une aiguille sur deux est sélectionnée pour tricoter la rangée de maille suivante, ces deux séries étant sélectionnées alternativement.

7. Métier à tricoter selon l'une des revendications 1-5, **caractérisé en ce qu'**une des fontures (1, 2) est déplaçable longitudinalement, pour permettre de décaler les aiguilles (3) d'une de ces fontures (1, 2) par rapport aux aiguilles (3) de l'autre fonture, de la valeur d'un demi pas séparant deux aiguilles adjacentes d'une même fonture.
